# EUROPÄISCHE PATENTSCHRIFT

(11) **EP 3 902 614 B1**
(45) Veröffentlichungstag und Bekanntmachung des Hinweises auf die Patenterteilung: **21.08.2024**
(21) Anmeldenummer: 19831974.1
(22) Anmeldetag: 23.12.2019
(51) Int. Cl.: A63G 3/02, B63B 21/62, B63B 34/60, B63H 19/00

(54) **WASSERSEILBAHN**
WATER CABLEWAY
FUNICULAIRE AQUATIQUE

(30) Priorität: 28.12.2018 AT 602452018
(43) Veröffentlichungstag der Anmeldung: 03.11.2021
(73) Patentinhaber: Kleiner, Joachim, 4600 Wels (AT)
(72) Erfinder: Kleiner, Joachim, 4600 Wels (AT)
(74) Vertreter: Hübscher & Partner Patentanwälte GmbH
(86) Internationale Anmeldenummer: PCT/AT2019/060446
(87) Internationale Veröffentlichungsnummer: WO 2020/132707

(56) Entgegenhaltungen:
- DE-A1- 19 538 681
- FR-A- 1 229 031
- US-A- 3 185 474
- US-A- 3 604 389
- US-A1- 2012 132 126

## Beschreibung

### Technisches Gebiet

Die Erfindung bezieht sich auf eine Vorrichtung zum Führen von Schwimmkörpern auf einer Wasseroberfläche, aufweisend Schwimmkörper, wobei die Schwimmkörper über Zugmittel mit einem Schleppmittel verbundenen sind, das über Lenkeinrichtungen umlaufend geführt ist, wobei wenigstens eine Lenkeinrichtung mit einem gegenüber einem Anker unter Wasser schwebend gelagerten Auftriebselement verbunden ist.

### Stand der Technik

Die DE19543614A1 beschreibt eine Unterwasser-Seilbahn, die Gondeln als Schwimmkörper aufweist. Diese Schwimmkörper sind über Zugmittel lösbar mit einem von einer fest am Grund eines Gewässers verankerten Lenkeinrichtung geführten Schleppmittel verbunden. Wird das Schleppmittel von einem Antrieb in Bewegung versetzt, so werden die Schwimmkörper entlang eines von der Schleppmittelführungsvorrichtung vorgegebenen Weges unter Wasser gezogen, weil die Schwimmkörper auf Grund ihres eigenen Auftriebs über dem Verbindungspunkt des Zugmittels mit dem Schleppmittel unter Wasser schweben. Da die Lenkeinrichtungen am Grund des Gewässers fixiert sind, kann ein Transport der Gondeln nur in gleichbleibendem Normalabstand zum Gewässergrund und daher bei Überschreitung einer von der Zugmittellänge vorgegebenen Grenztiefe ein Transport nur unter Wasser geschehen. Hierfür müssen die Gondeln fluiddicht ausgestaltet und bei langer Fahrtzeit mit einer externen Sauerstoffversorgung ausgestattet sein. Zudem kommt der Nachteil, dass die Zugänglichkeit zur Lenkeinrichtung vor allem bei großen Tiefen auf Grund der vorherrschenden hohen Druckbedingungen und schlechten Lichtverhältnisse mit hohem Aufwand verbunden ist.

US3604389A und US2012132126A1 offenbaren je eine Vorrichtung zum Führen von Fähren auf einer Wasseroberfläche, wobei die Fähren über Zugmittel mit einem Schleppmittel verbunden sind und dadurch zwischen zwei Punkten hin und her transportiert werden können. Das Schleppmittel wird über unter Wasser schwebend gelagerten Lenkeinrichtungen umlaufend geführt.

US3185474A, FR1229031A und DE19538681A1 zeigen je eine Vorrichtung zum Führen von Schwimmköpern auf einer Wasseroberfläche, wobei die Schwimmkörper über ein Zugmittel mit einem Schleppmittel verbunden sind. Das Schleppmittel wird im Sinne eines Endlosseiles über Lenkeinrichtungen, die mit Hilfe eines Ankers unter Wasser schwebend gelagert sind, umlaufend geführt. Vor allem bei einer variierenden Schleppmittelgeschwindigkeit kommt es zu einer unruhigen Führung der Schwimmkörper.

### Darstellung der Erfindung

Der Erfindung liegt somit die Aufgabe zugrunde, eine Vorrichtung zum Führen von Schwimmkörpern vorzuschlagen, die unabhängig von der Gewässertiefe den Einsatz von handelsüblichen Booten als Schwimmkörper auch bei variierendem Wasserspiegel ermöglicht.

Die Erfindung löst die gestellte Aufgabe dadurch, dass an den Zugmitteln zu deren Vorspannung Spannkörper vorgesehen sind, dass das Zugmittel zwei in Schlepprichtung hintereinander angeordnete, von Spannkörpern gespannte Zugelemente umfasst, wobei die Zugelemente als Seile ausgeführt sind, und wobei das in Schlepprichtung vorgereihte Zugelement bugseitig und das in Schlepprichtung nachgereihte Zugelement heckseitig an einem Boot als Schwimmkörper angesetzt ist. Die erfindungsgemäße Vorrichtung weist mehrere Lenkeinrichtungen auf, die in einem Gewässer verteilt angeordnet sind und so eine Umlaufbahn eines von den Lenkeinrichtungen geführten und von einem Antrieb in Bewegung versetzten Schleppmittels vorgeben. Die Lenkeinrichtung kann beispielsweise von einer Umlenkrolle ausgebildet sein, die als Führung eines Schleppmittels, beispielsweise eines (Endlos)Seils, einer Kette, eines Zahnriemens, dient. Um keinen umliegenden Boots- oder Schiffsverkehr zu behindern, ist die wenigstens eine Lenkeinrichtung an einem Auftriebselement angeordnet, der an einem Anker auf Grund der Auftriebskraft schwebend unter Wasser gelagert ist, sodass das Schleppmittel nicht an der Wasseroberfläche, sondern unter Wasser in einem definierten Abstand zum Grund verläuft. Der Anker selbst, der entweder durch Verbindungselemente unlösbar mit dem Gewässergrund verbunden ist, oder einen ausreichend schweren Abtriebskörper ausbildet, wodurch eine besonders einfache Installation der erfindungsgemäßen Vorrichtung ermöglicht wird, ist mit dem Auftriebselement über ein Ankerzugmittel, dessen Länge die vorherrschende Gewässertiefe unterschreitet, verbunden. Auf diese Weise befinden sich alle zur Übertragung des Antriebs auf die Schwimmkörper benötigten Komponenten unter Wasser. Je nach Ausführung kann der Antrieb selbst entweder unter oder über Wasser angeordnet sein. In einer besonders einfach zu wartenden Ausgestaltung der erfindungsgemäßen Vorrichtung kann das Ankerzugmittel lösbar mit dem Auftriebselement verbunden sein, oder aber höhenverstellbar ausgebildet sein, sodass das Auftriebselement zwischen einer Betriebsstellung unter Wasser und einer Wartungsstellung an der Wasseroberfläche verlagerbar ist. Um den Antrieb auf die Schwimmkörper, die beispielsweise handelsübliche Boote sein können, zu übertragen, sind diese über ein Zugmittel entweder lösbar oder unlösbar mit dem Schleppmittel verbunden. Das Zugmittel muss dabei so ausgeführt sein, dass einerseits die vom Schleppmittel auf den Schwimmkörper übertragene Kraftkomponente normal zur Wasseroberfläche die Auftriebskraft des Schwimmkörpers unterschreitet, und dass andererseits die Schwimmkörper auf einen Bewegungsradius innerhalb der vom Schleppmittel vorgegebenen Umlaufbahn beschränkt sind, wobei die parallel zur Schlepprichtung verlaufenden äußeren Grenzen der Umlaufbahn durch die Länge des Zugmittels definiert sind.

Damit auch besonders lange und schwere Schleppmittel ausreichend gespannt werden können, wird vorgeschlagen, dass das Auftriebselement mit einem Querkraftanker zur Aufnahme horizontaler Zugkräfte verbunden ist. Dadurch können die vom Schleppmittel an das Auftriebselement übertragenen Zugkräfte, die in Richtung des Zentrums der vom Schleppmittel vorgegebenen Umlaufbahn zeigen, aufgenommen werden, wenn der Querkraftanker dem Anker insbesondere in Zugkraftrichtung vorgereiht ist.

Gerade in Ufernähe kann das natürliche Gefälle des Grundes besonders vorteilhaft ausgenützt werden, wenn der Querkraftanker auf Höhe der Lenkeinrichtung und damit des Zugmittels angeordnet ist. Dadurch kann der Querkraftanker in der Wirkachse der Zugkräfte in Richtung des Zentrums der vom Schleppmittel vorgegebenen Umlaufbahn liegen, womit sich eine besonders günstige Krafteinleitung in den Ufergrund einstellt.

Um eine besonders kompakte Ausführung der erfindungsgemäßen Vorrichtung zu erhalten, wird vorgeschlagen, dass eine Lenkeinrichtung als vom umgebenden Wasser gekühlter Antrieb für das Schleppmittel ausgebildet ist. Dadurch werden weder eine gesonderte Kühlung für den Antrieb noch zusätzliche Umlenksysteme zu außerhalb des Wassers angeordneten Antrieben benötigt. Zur Überwindung besonders großer Lasten oder zur besseren Regelung der Schleppmittelspannung können mehrere Lenkeinrichtungen jeweils einen Antrieb aufweisen. Als Antrieb kann beispielsweise ein Elektromotor eingesetzt werden, der über eine Welle mit der Lenkeinrichtung verbunden ist. Der Antrieb kann dabei unmittelbar von umströmenden Wasser, oder indirekt über einen Wärmetauscher und ein im Kreislauf geführtes Kühlmittel gekühlt werden.

Grundsätzlich kann bei einem Bremsvorgang des Schleppmittels ein einfaches zugfestes Zugmittel, wie erfindungsgemäß ein Seil, ausreichend sein, um die für ein Bremsen des Schwimmkörpers erforderlichen Kräfte auf den Schwimmkörper zu übertragen. Gerade bei Booten mit einer durch den Bootsrumpf vorgegebenen Fahrtrichtung kann ein definierter Bremsvorgang unter Vermeidung eines Schlingerns oder Stampfens des Bootsrumpfes nur erreicht werden, wenn das Zugmittel sowohl zug- als auch druckfest ist, also beispielsweise als Schubstange ausgebildet ist. Damit gerade bei variierendem Wasserstand und damit mit variierendem Abstand zwischen der vom Schleppmittel aufgespannten Ebene und der Wasseroberfläche ein sicherer Betrieb der erfindungsgemäßen Vorrichtung ermöglicht wird, kann eine Schubstange zwischen dem Schleppmittel und dem Schwimmkörper vorgesehen sein, deren Länge den Abstand zur Schleppmittelebene auch bei Hochwasser übersteigt.

Eine bessere Führung der Schwimmkörper bei gleichzeitig geringerer mechanischen Belastung ergibt sich allerdings, wenn das Zugmittel zwei in Schlepprichtung hintereinander angeordnete Zugelemente umfasst, wobei das in Schlepprichtung vorgereihte Zugelement bugseitig und das in Schlepprichtung nachgereihte Zugelement heckseitig an einem Boot als Schwimmkörper angesetzt ist. Die Zugelemente sind dabei lediglich zugfest, erfindungsgemäß als Seile ausgeführt und das Schleppmittel ist mit dem Boot als Schwimmkörper so verbinden, dass dem Boot ein gewisser Gleitradius verbleibt, der gleichzeitig einen Sicherheitsbereich um dieses bildet.

Um eine gleichmäßige, geführte Richtungsänderung der Schwimmkörper bei etwaigen Wendepunkten zu ermöglichen, wird vorgeschlagen, dass das in Schlepprichtung nachgeordnete Zugelement schleppmittelseitig einen schwanenhalsförmigen Wendehals ausbildet, der um eine quer zur Schlepprichtung verlaufende Achse verschwenkbar gelagert ist. Durch ein gezieltes Verschwenken des Wendehalses kann die Bootslängssachse an die sich verändernde Schlepprichtung angepasst werden und dadurch ein Auftreten von hohen Flieh- und Lateralkräften am Bootsrumpf verhindert werden. Das Verschwenken des Wendehalses kann beispielsweise elektrisch, oder über am Auftriebselement oder an der Lenkeinrichtung angeordnete Anlaufflächen geschehen. In einer Ausgestaltungsform der erfindungsgemäßen Vorrichtung kann das Auftriebselement oder die Lenkeinrichtung eine Anlauffläche aufweisen. In einer besonders bevorzugten Ausführungsform ist nicht nur das in Schlepprichtung nachgeordnete Zugelement, sondern auch das in Schlepprichtung vorgeordnete Zugelement mit einem schwanenhalsförmigen Wendehals ausgerüstet, sodass nicht nur der Heckbereich, sondern auch der Bugbereich des Bootes quer zur Schlepprichtung verlagert werden kann und damit das Boot für Wendemanöver frei drehbar wird. Um den vorgeordneten Wendehals anzusteuern, kann die Lenkeinrichtung eine zweite Anlauffläche aufweisen, wobei die beiden Anlaufflächen beispielsweise eine verschieden ausgestaltete Zugelementführbahn ausbilden. Sind die Anlaufflächen auf unterschiedlichen Höhen positioniert, so können die Wendehälse durch ebenfalls auf der jeweiligen Höhe der Anlauffläche angeordnete Anlaufkörper individuell entlang der jeweiligen Zugelementführbahn entsprechend verschwenkt werden.

Damit trotz der durch die Wendehälse vorgegebenen Bootsbewegung eine Gleitfahrt in einem vorgegebenen Sicherheitsradius nicht behindert wird, können an die schwanenhalsförmigen Wendehälse Seile anschließen, die bug- bzw. heckseitig an das jeweilige Boot angesetzt sind. Dadurch können etwaige Schwenkbewegung zeitverzögert von den Wendehälsen auf das Boot übertragen werden. In einer konstruktiv einfachen Ausführungsform kann jeweils ein Seil an die Wendehälse anschließen, wobei beispielsweise bei besonders großen Booten auch mehrere Seile, oder für den Fachmann naheliegende Verbindungen, pro Wendehals vorgesehen sein können.

Vor allem bei Stillstand des Antriebs können die Zugmittel auf Grund der fehlenden vom Schleppmittel ausgehenden Zugkraft richtungslos im Wasser umherschweben, wodurch die Gefahr eines Verhedderns mit Fremdkörpern gegeben ist. Um daher ein Verbleiben der Zugmittel unterhalb des Bootes oder des Schwimmkörpers zu begünstigen, wird erfindungsgemäß vorgeschlagen, dass an den Zugmitteln zu deren Vorspannung Spannkörper vorgesehen sind. Als Spannkörper sind beispielsweise Abtriebskörper, oder Auftriebskörper, die am Zugmittel befestigt sein können, denkbar.

### Kurze Beschreibung der Erfindung

In der Zeichnung ist der Erfindungsgegenstand beispielsweise dargestellt. Es zeigen
- Fig. 1: eine schematische Darstellung einer erfindungsgemäßen Vorrichtung in Vogelperspektive,
- Fig. 2: eine Seitenansicht der erfindungsgemäßen Vorrichtung in größerem Maßstab,
- Fig. 3: eine Seitenansicht der am Schleppmittel angeordneten Zugmittel in noch größerem Maßstab und
- Fig. 4: eine der Fig. 3 entsprechende Draufsicht der am Schleppmittel angeordneten Zugmittel.

### Wege zur Ausführung der Erfindung

Die Vorrichtung zum Führen von Schwimmkörpern 1 auf einer Wasseroberfläche 2 weist, wie in der Fig. 1 abgebildet, wenigstens eine Lenkeinrichtung 3 auf, die ein Schleppmittel 4 führt und dadurch bei entsprechender Anordnung der Lenkeinrichtung(en) 3 eine Umlaufbahn 5 für die beispielsweise als Boote ausgeführten Schwimmkörper 1 vorgeben. Ein Zu- beziehungsweise Ausstieg kann über einen Steg S oder innerhalb einer vorgegebenen Langsamfahrstrecke erfolgen.

Fig. 2 verdeutlicht dabei die Kraftübertragung des von einem in der Fig. 2 nicht dargestellten Antrieb in Bewegung versetzten Schleppmittels 4 auf den Schwimmkörper 1 mit Hilfe von einem Zugmittel 6, wobei das Zugmittel 6 einfach ausgebildet sein, oder zur besseren Führung der Schwimmkörper 1 zwei in Schlepprichtung hintereinander angeordnete Zugelemente 7 aufweisen kann. Um keinen umliegenden Schiffs- oder Bootsverkehr zu behindern, ist die erfindungsgemäße Vorrichtung mit Ausnahme der Schwimmkörper selbst unter Wasser angeordnet. Hierzu bildet die in der Ausführungsform der Fig. 2 dargestellte Lenkeinrichtung 3 eine drehbar in einer Gabel gelagerte Umlenkrolle aus, die an einem Auftriebselement 8 angeordnet ist. Das Auftriebselement 8 ist dabei gegenüber einem Anker 9 durch ein Ankerzugmittel 10 schwebend unter Wasser gelagert. Die Anordnung der Lenkeinrichtung 3 ist unwesentlich, so kann diese beispielsweise in Bezug auf das Auftriebselement wasseroberflächenseitig, wassergrundseitig, oder in einer alternativen für den Fachmann naheliegenden Art und Weise an dem Auftriebselement 8 angeordnet sein. Alternativ dazu kann die Lenkeinrichtung auch am Ankerzugmittel 10 angeordnet werden und damit ebenfalls mit dem Auftriebselement 8 verbunden sein. Zur verbesserten Aufnahme von Horizontalkräften weist die in der Fig. 2 dargestellte Lenkeinrichtung 3 einen Querkraftanker 11 auf, der unlösbar oder lösbar mit dem Wassergrund 12 verbunden ist. In einer alternativen nicht dargestellten Ausführungsform kann das Auftriebselement 8, oder die Lenkeinrichtung 3 gegen einen, oder mehrere außerhalb des Wassers platzierte(n) Festkörper abgespannt sein.

Eine besondere Ausgestaltung der Zugelemente 7 wird in den Fig. 3 und 4 dargestellt. Die Zugelemente 7 weisen schleppmittelseitig schwanenhalsförmige Wendehälse 13 auf, die um eine Achse quer zur Schlepprichtung verschwenkbar sind. Dadurch kann eine gleichmäßige und geführte Bewegung der Schwimmkörper 1 auch um Wendepunkte mit starken Schlepprichtungsänderungen erreicht werden. Hierzu weist das in der Fig.3 dargestellte Auftriebselement 8 eine Anlauffläche 14 auf, die eine Zugelementführbahn für den auf dem Wendehals 13 angeordneten und in der Fig. 4 dargestellten Anlaufkörper 15 ausbildet, wodurch eine gezielte Ausrichtung des Wendehalses 13 und dementsprechend eine Ausrichtung der Schwimmkörperlängsachse erzielt werden kann. In den Fig. 3 und 4 weist nur der in Schlepprichtung nachgeordnete Wendehals einen Anlaufkörper 13 auf. Soll nicht nur das Heck, sondern auch der Bug des Schwimmkörpers 1 gezielt ausgerichtet werden können, so empfiehlt es sich, wenn auch der vorgereihte Wendehals 13 einen Anlaufkörper 13 ausbildet. Um eine ungewollte Interaktion zwischen dem Anlaufkörper 13 des vorgereihten Wendehalses 13 mit der zum nach nachgeordneten Wendehals 13 zugehörigen Anlauffläche 14 zu verhindern, können die jeweiligen Anlaufkörper auf unterschiedlichen Höhen- oder Seitenpositionen an den Wendehälsen 13 angeordnet sein. Um trotz der von den Wendehälsen 13 vorgegebenen Boots- oder Schwimmkörperbewegungen eine Gleitfahrt zu ermöglichen, können Seile 16 an die schwanenhalsförmigen Wendehälse 13 anschließen, die den Schwimmkörper 1 bug- und heckseitig aufnehmen. Um eine kompakte Bauform der erfindungsgemäßen Vorrichtung zu begünstigen, kann der nur in der Fig. 3 dargestellte Antrieb 17 zum Bewegen des Schleppmittels 4 im Auftriebselement 8 angeordnet sein, wobei der Antrieb 17 beispielsweise über eine Welle mit der Lenkeinrichtung 3 verbunden ist.

## Patentansprüche

1. Vorrichtung zum Führen von Schwimmkörpern (1) auf einer Wasseroberfläche (2), aufweisend Schwimmkörper (1), die über Zugmittel (6) mit einem Schleppmittel (4) verbunden sind, das über Lenkeinrichtungen (3) umlaufend geführt ist, wobei wenigstens eine Lenkeinrichtung (3) mit einem gegenüber einem Anker (9) unter Wasser schwebend gelagerten Auftriebselement (8) verbunden ist, wobei an den Zugmitteln (6) zu deren Vorspannung Spannkörper vorgesehen sind, wobei das Zugmittel (6) zwei in Schlepprichtung hintereinander angeordnete, von den Spannkörpern gespannte Zugelemente (7) umfasst, wobei die Zugelemente (7) als Seile ausgeführt sind, und wobei das in Schlepprichtung vorgereihte Zugelement (7) bugseitig und das in Schlepprichtung nachgereihte Zugelement (7) heckseitig an einem Boot als Schwimmkörper (1) angesetzt ist.

2. Vorrichtung nach Anspruch 1, **dadurch gekennzeichnet, dass** das Auftriebselement (8) mit einem Querkraftanker (11) zur Aufnahme horizontaler Zugkräfte verbunden ist.

3. Vorrichtung nach Anspruch 2, **dadurch gekennzeichnet, dass** der Querkraftanker (11) auf Höhe der Lenkeinrichtung (3) angeordnet ist.

4. Vorrichtung nach einem der Ansprüche 1 bis 3, **dadurch gekennzeichnet, dass** eine Lenkeinrichtung (3) als vom umgebenden Wasser gekühlter Antrieb für das Schleppmittel (4) ausgebildet ist.

5. Vorrichtung nach einem der Ansprüche 1 bis 4, **dadurch gekennzeichnet, dass** das in Schlepprichtung nachgeordnete Zugelement (7) schleppmittelseitig einen schwanenhalsförmigen Wendehals (13) ausbildet, der um eine quer zur Schlepprichtung verlaufende Achse verschwenkbar gelagert ist.

6. Vorrichtung nach Anspruch 5, **dadurch gekennzeichnet, dass** an den schwanenhalsförmigen Wendehals (13) ein Seil (16) anschließt, das heckseitig an das jeweilige Boot angesetzt ist.

## Claims

1. Device for guiding floating bodies (1) on a water surface (2), comprising floating bodies (1) which are connected via traction means (6) to a towing means (4) which is guided in a circulating manner via guiding devices (3), wherein at least one guiding device (3) is connected to a buoyancy element (8) which is mounted in a floating manner relative to an anchor (9) under water, wherein tensioning bodies are provided on the traction means (6) to pretension them, wherein the traction means (6) comprises two traction elements (7) arranged one behind the other in the towing direction and tensioned by the tensioning bodies, wherein the traction elements (7) are designed as ropes, and wherein the traction element (7) downstream in the towing direction is attached to the bow side and the traction element (7) upstream in the towing direction is attached to the stern side of a boat as a floating body (1).

2. Device according to claim 1, **characterised in that** the buoyancy element (8) is connected to a transverse force anchor (11) for absorbing horizontal tensile forces.

3. Device according to claim 2, **characterised in that** the transverse force anchor (11) is arranged at the level of the guiding device (3).

4. Device according to one of claims 1 to 3, **characterised in that** a guiding device (3) is designed as a drive, cooled by the surrounding water, for the towing means (4).

5. Device according to one of claims 1 to 4, **characterised in that** the traction element (7) arranged upstream in the towing direction forms a swan-neck-shaped turning neck (13) on the towing means side, which turning neck (13) is mounted pivotably about an axis extending transversely to the towing direction.

6. Device according to claim 5, **characterised in that** a rope (16) is connected to the swan-neck-shaped turning neck (13) and is attached to the stern of the respective boat.

## Revendications

1. Dispositif pour le guidage de corps flottants (1) sur une surface d'eau (2), comportant des corps flottants (1) qui sont reliés par des moyens de traction (6) à un moyen de remorquage (4) qui est guidé en circulation par des dispositifs de direction (3), au moins un dispositif de direction (3) étant relié à un élément de flottaison (8) monté en suspension sous l'eau en vis-à-vis par rapport à une ancre (9), des corps de tension étant prévus sur les moyens de traction (6) pour les précontraindre, le moyen de traction (6) comprenant deux éléments de traction (7) disposés l'un derrière l'autre dans la direction de remorquage et mis en tension par les corps de tension, les éléments de traction (7) étant configurés comme des câbles et l'élément de traction (7) placé devant dans la direction de remorquage étant fixé du côté de la proue et l'élément de traction (7) placé derrière dans la direction de remorquage étant fixé du côté de la poupe sur un bateau faisant office de corps flottant (1).

2. Dispositif selon la revendication 1, **caractérisé en ce que** l'élément de flottaison (8) est relié à une ancre à force transversale (11) pour l'absorption de forces de traction horizontales.

3. Dispositif selon la revendication 2, caractérisé en ce l'ancre à force transversale (11) est disposée à la hauteur du dispositif de direction (3).

4. Dispositif selon une des revendications 1 à 3, **caractérisé en ce qu'**un dispositif de direction (3) est configuré comme un entraînement refroidi par l'eau environnante pour le moyen de remorquage (4).

5. Dispositif selon une des revendications 1 à 4, **caractérisé en ce que** l'élément de traction (7) placé derrière dans la direction de remorquage forme du côté du moyen de remorquage un tourniquet en forme de col de cygne (13) qui est monté de façon pivotante autour d'un axe courant perpendiculairement à la direction de remorquage.

6. Dispositif selon la revendication 5, **caractérisé en ce que** sur le tourniquet en forme de col de cygne (13) se raccorde un câble (16) qui est fixé du côté de la poupe sur le bateau concerné.
